# FASCICULE DE BREVET EUROPEEN

(11) **EP 2 918 506 B1**
(45) Date de publication et mention de la délivrance du brevet: **11.10.2017**
(21) Numéro de dépôt: 15305359.0
(22) Date de dépôt: 10.03.2015
(51) Int. Cl.: B65D 5/00

(54) **DISPOSITIF CONTENEUR EMPILABLE**
STAPELBARE BEHÄLTERVORRICHTUNG
STACKABLE CONTAINER DEVICE

(30) Priorité: 13.03.2014 FR 1452107
(43) Date de publication de la demande: 16.09.2015
(73) Titulaire: Société Normande de Carton Ondulé, 71100 Chalon-sur-Saône (FR); Papeteries d'Espaly, 43000 Espaly-Saint-Marcel (FR); Sté Méditerranéenne d'Emballages, 13200 Arles (FR); Emballages Laurent SAS, 71100 Chalon-sur-Saône (FR)
(72) Inventeur: Malnoy, Jean-Yves, 71370 BAUDRIERES (FR); Valot, Denis, 71530 SASSENAY (FR); Tartre, Damien, 71370 L'ABERGEMENT SAINTE COLOMBE (FR); Catherine, Frédéric, 71240 SAINT CYR (FR)
(74) Mandataire: Lefevre-Groboillot, David André

(56) Documents cités:
- WO-A1-88/02724
- FR-A- 1 358 881
- GB-A- 191 509 467
- US-A1- 2010 247 272

## Description

La présente invention est relative à un dispositif conteneur empilable.

Plus particulièrement, l'invention concerne un dispositif conteneur empilable comportant un plateau ayant un fond horizontal, deux parois longitudinales et deux parois transversales pleines, le dispositif conteneur comprenant en outre deux trottoirs transversaux qui sont orientés horizontalement côté intérieur du plateau en déterminant, avec une tranche supérieure horizontale des parois du plateau à ses coins au raccordement des parois longitudinales et transversales, un appui de gerbage.

Un exemple de ce genre de dispositif est connu du document EP0870689 qui divulgue l'utilisation de trottoirs rattachés avec pliage aux parois transversales et fixés aux extrémités des parois longitudinales. Les trottoirs sont intégrés au plateau. Des plaques transversales d'extrémité peuvent être glissées sous les trottoirs. Chaque plaque a trois volets dont un volet central est en correspondance d'une partie centrale de la paroi transversale correspondante et des volets latéraux sont inclinés sous les trottoirs, du volet central vers les parois longitudinales. Le haut et le bas des volets latéraux sont découpés en biais pour s'ajuster sur des angles supérieurs en chanfrein du plateau. Le montage de ces plaques transversales d'extrémité est relativement complexe car il nécessite de bien maîtriser les dispersions dimensionnelles du plateau comme desdites plaques, même si les chanfreins du plateau et les découpes en biais des plaques transversales peuvent faciliter le centrage des plaques. Par ailleurs, outre la nécessité de bien maîtriser les jeux d'insertion, glisser les plaques sous les trottoirs est une opération qui peut s'avérer délicate pour être automatisée. En effet, les trottoirs peuvent constituer des obstacles pour l'insertion des plaques. D'autres dispositifs conteneur sont connus des documents WO 88/02724, GB 09467, FR 1 358 881 et US 2010/247272. La présente invention a notamment pour but d'améliorer les solutions existantes et/ou de proposer des alternatives.

Outre les contraintes exprimées ci-dessus en relation avec l'une des solutions du document EP0870689, d'autres contraintes peuvent être prises en compte quand il s'agit de proposer des dispositifs conteneur à forte résistance mécanique à l'empilement. Il est bien de renforcer des plateaux à gerber, en particulier pour des produits tels que des fruits et légumes relativement denses qui augmentent les contraintes lors de l'empilage vertical desdits plateaux, mais encore faut-il ne pas trop complexifier leur structure ou leur mode de conformation.

A cet effet, l'invention a pour objet un dispositif conteneur empilable selon la revendication 1. Dans divers modes de réalisation du dispositif conteneur selon l'invention, on peut éventuellement avoir recours en outre à l'une et/ou à l'autre des dispositions suivantes :
- le pan de fixation s'étend verticalement vers le bas ;
- le pan de trottoir est raccordé à la paroi transversale correspondante en étant dans la continuité de matière de cette paroi transversale et replié perpendiculairement par rapport à cette paroi transversale ;
- le pan de fixation est fixé à la face interne de la paroi transversale correspondante ;
- chaque dispositif de renfort est rapporté dans le plateau et présente d'une part un pan principal s'étendant au regard de l'ensemble de la paroi transversale correspondante du plateau, à partir du fond du plateau et jusqu'à la tranche supérieure du plateau et d'autre part son pan intermédiaire qui est raccordé en haut du pan principal ainsi que son pan de fixation qui est fixé à la face interne du pan principal ;
- chaque dispositif de renfort rapporté comprend deux languettes latérales raccordées verticalement aux extrémités libres latérales du pan principal en étant contre une face intérieure des parois longitudinales du plateau ;
- les deux languettes latérales s'étendent verticalement à partir du fond du plateau et jusqu'à la tranche supérieure du plateau ;
- chaque dispositif de renfort rapporté est en carton d'épaisseur différente de l'épaisseur du plateau le recevant.

D'autres buts, caractéristiques et avantages de l'invention apparaîtront au cours de la description suivante de plusieurs modes de réalisation, donnés à titre d'exemples non limitatifs, en regard des dessins joints.

Sur les dessins :
- la figure 1 est une vue en perspective d'un dispositif conteneur selon l'invention dans un premier mode de réalisation avec son plateau représenté de trois-quarts de dessus et des dispositifs de renfort isolés avant assemblage au plateau ;
- la figure 2 est une vue en perspective du dispositif conteneur selon l'invention dans son premier mode de réalisation avec son plateau représenté à plat avant conformation, de trois-quarts de dessus, et les dispositifs de renfort isolés ;
- la figure 3 est une vue en perspective du dispositif conteneur selon l'invention dans son premier mode de réalisation avec son plateau représenté de trois-quarts de dessus et les dispositifs de renfort positionnés en approche pour leur assemblage au plateau ;
- la figure 4 est une vue en perspective du dispositif conteneur selon l'invention dans son premier mode de réalisation avec son plateau représenté de trois-quarts de dessus et les dispositifs de renfort positionnés en début de leur assemblage au plateau, au moment de l'insertion des dispositifs de renfort dans le plateau ;
- la figure 5 est une vue en perspective du dispositif conteneur selon l'invention dans son premier mode de réalisation avec son plateau représenté de trois-quarts de dessus en ayant les dispositifs de renfort positionnés dans le plateau et après le début d'un pliage de conformation de trottoirs ;
- la figure 6 est une vue en perspective du dispositif conteneur selon l'invention dans son premier mode de réalisation avec son plateau représenté de trois-quarts de dessus et les dispositifs de renfort quand leur assemblage au plateau est finalisé ;
- la figure 7 est une vue en perspective du type de la figure 1 pour une variante du premier mode de réalisation du dispositif conteneur selon l'invention avec son plateau et ses dispositifs de renfort isolés avant assemblage au plateau ;
- la figure 8 est une vue en perspective du type de la figure 7 en représentant le dispositif conteneur selon l'invention dans sa variante de réalisation du premier mode de réalisation avec les dispositifs de renfort positionnés en approche après un premier pliage latéral pour leur assemblage au plateau ;
- la figure 9 est une vue en perspective du type de la figure 8 en représentant le dispositif conteneur selon l'invention dans sa variante de réalisation du premier mode de réalisation avec les dispositifs de renfort positionnés en début de leur assemblage dans le plateau ;
- la figure 10 est une vue en perspective du type de la figure 9 en représentant le dispositif conteneur selon l'invention dans sa variante de réalisation du premier mode de réalisation, avec les dispositifs de renfort positionnés dans le plateau et après le début d'un pliage de conformation de trottoirs ;
- la figure 11 est une vue en perspective du type de la figure 10 en représentant le dispositif conteneur selon l'invention dans sa variante de réalisation du premier mode de réalisation avec les dispositifs de renfort tels que positionnés dans le plateau quand leur assemblage au plateau est finalisé ;
- la figure 12 est une vue de dessus du dispositif conteneur selon l'invention dans un deuxième mode de réalisation avec son plateau représenté à plat avant conformation, les dispositifs de renfort étant intégrés de matière avec le reste du plateau ;
- la figure 13 est une vue en perspective du dispositif conteneur selon l'invention dans son deuxième mode de réalisation avec son plateau représenté de trois-quarts de dessus et les dispositifs de renfort positionnés avant leur conformation, après la conformation du reste du plateau ;
- la figure 14 est une vue en perspective du type de la figure 13 en représentant le dispositif conteneur selon l'invention dans son deuxième mode de réalisation avec les dispositifs de renfort positionnés après le début d'un pliage de conformation de trottoirs ;
- la figure 15 est une vue en perspective du type de la figure 14 en représentant le dispositif conteneur selon l'invention dans son deuxième mode de réalisation avec les dispositifs de renfort représentés après un dernier pliage de conformation des dispositifs de renfort avec leur trottoirs ;
- la figure 16 est une vue de principe en section longitudinale montrant une variante de pliage du premier mode de réalisation à dispositifs de renfort rapportés.

En se reportant aux figures, la référence 10 désigne un dispositif conteneur selon l'invention, comprenant un plateau 12 en carton et deux dispositifs de renfort 13. Sur les différentes figures, les mêmes références désignent des éléments identiques ou similaires. Le plateau et les dispositifs de renfort sont indiqués comme étant en carton mais ils peuvent être dans tout matériau semi rigide ayant des propriétés équivalentes de résistance mécanique et d'aptitude au pliage.

Dans le mode de réalisation représentée en exemple aux figures, le dispositif conteneur 10 est sensiblement à base parallélépipédique rectangle en ayant son plateau 12 qui comporte un fond horizontal 12D rectangulaire dont la longueur détermine la direction qualifiée de longitudinale dans la présente description et la largeur correspond à la direction qualifiée de transversale dans la présente description. La hauteur du plateau est par exemple d'environ un tiers de la largeur du plateau. Le dispositif conteneur sert donc de référentiel pour définir la direction longitudinale est la direction transversale.

Un tel plateau 12 présente des dimensions habituelles pour contenir typiquement des fruits ou des légumes. Par exemple un tel plateau peut contenir des melons. Pour le transport des melons, lorsque des dispositifs conteneurs sont empilés, leur résistance à la compression verticale doit être importante car les melons sont des produits relativement denses et lourds. En effet, les plateaux ainsi gerbés par exemple sur une palette doivent supporter, en particulier pour ceux qui sont au-dessous de l'empilement, une masse très importante compte tenu de la masse des plateaux remplis et disposés jusqu'en haut de l'empilement.

Les dispositifs conteneur 10 selon l'invention sont empilables et sont destinés à cet usage, avec les contraintes expliquées ci-dessus. Chaque dispositif conteneur 10 a son plateau 12 qui comporte deux parois longitudinales 12L et deux parois transversales 12T qui sont pleines. Ces parois transversales 12T sont sensiblement rectangulaires et sont pleines en étant raccordées verticalement aux parois longitudinales 12L et horizontalement à la paroi de fond 12D. Le plateau 12 est en carton à cannelures parallèles qui sont disposées longitudinalement. Dans les parois transversales 12T, les cannelures sont alignées verticalement pour une bonne résistance à la compression verticale des parois transversales. Les dispositifs de renfort 13 sont également constitués de cartons à cannelures parallèles qui sont disposées parallèlement aux cannelures du plateau.

Les deux parois transversales 12T du plateau sont pourvues chacune d'au moins un tenon supérieur 16 de calage de gerbage en saillie de la tranche supérieure horizontale des parois transversales. Dans la pratique, les dimensions des tenons 16 sont standardisées, tout comme les emplacements de ces tenons. Ainsi, les différents fabricants de plateaux destinés à être gerbés utilisent ces dimensions et ces emplacements de type standard. Le plateau 12 comprend une encoche 18 aménagée au raccordement du fond 12D du plateau et de chaque paroi transversale 12T pour réception d'un tenon 16 de calage de gerbage correspondant quand des plateaux sont gerbés.

Le plateau 12 a ses parois longitudinales 12L qui déterminent un évidement vertical 12V sur une partie de la longueur et sur une partie de la hauteur du plateau, centré au milieu de la longueur de cette paroi longitudinale. Chaque évidement vertical 12V est ouvert avec évasement en haut du plateau, au-dessus d'une zone centrale du bas de la paroi longitudinale. Un tel évidement 12V est de type classique et ne mérite pas être détaillé. Par ailleurs, les parois longitudinales 12L sont équipées en haut de leur effacement 12V d'un rabat supérieur 12R qui ne mérite pas non plus d'être décrit plus en détail.

Le plateau 12 est issu d'un flan initialement plan comme la figure 2 le représente. Chaque paroi longitudinale 12L comporte un mur latéral externe 22 qui est sur toute la longueur du plateau et sur toute la hauteur du plateau excepté à la partie centrale du haut du mur latéral externe qui détermine l'évidement vertical. De plus, chaque paroi longitudinale 12L comporte deux panneaux intérieurs 24 qui sont initialement rattachés à chaque extrémité latérale de chaque paroi transversale 12T. Le raccordement de chaque panneau intérieur 24 avec ses parois transversales 12T se fait par pliage suivant une ligne de pliage vertical 26. La figure 2 montre très bien chaque ligne de pliage 26 sur la plaque initiale déterminant le flanc en carton servant de base pour la construction du plateau. Chaque panneau intérieur 24 est sur une partie de la longueur de la paroi longitudinale 12L correspondante et sur toute la hauteur de cette paroi longitudinale à ces zones d'extrémité qui sont longitudinalement de chaque côté de la zone centrale en bas de la paroi longitudinale.

A chaque extrémité du plateau, une tranche supérieure 28 est horizontale en étant déterminée par les faces supérieures des parois du plateau à ses coins au raccordement des parois longitudinales et transversales. Ces coins présentent les lignes de pliage vertical 26. Chaque tranche supérieure 28 définit un appui de gerbage en haut des zones d'extrémité des parois longitudinales 12L et en haut des parois transversales 12T au centre desquelles les tenons 28 aménagent une interruption de cette tranche supérieure.

Le dispositif conteneur comprend en outre deux trottoirs transversaux 30 qui sont orientés sensiblement horizontalement en déterminant, avec la tranche 28 supérieure horizontale des parois du plateau à ses coins au raccordement des parois longitudinales et transversales, un appui de gerbage. Les trottoirs transversaux 30 sont adjacents aux extrémités supérieures des parois transversales 12T, ces faces supérieures constituant des portions de la tranche supérieure 28 du plateau. Les trottoirs transversaux 30 sont orientés du côté intérieur du plateau à partir desdites faces supérieures. Les trottoirs transversaux 30 peuvent être légèrement inclinés de quelques degrés vers le bas et vers l'intérieur du plateau.

Le plateau 12 est conformé à partir du flan par pliage des murs latéraux externes 22 suivant un axe de pliage horizontal de manière à ramener chaque mur latéral externe 22 perpendiculairement au fond 12D du plateau. Chaque panneau intérieur 24 est rabattu perpendiculairement à sa paroi transversale 12T, par pliage suivant la ligne 26 de pliage correspondante. Enfin, chaque paroi transversale 12T équipée de ses panneaux intérieurs 24 rabattus à angle droit est pliée suivant un axe de pliage horizontal de manière à ramener chaque paroi transversale 12T perpendiculairement au fond 12D du plateau pendant que les panneaux intérieurs 24 sont glissés parallèlement aux murs latéraux 22, le long des faces intérieures de ces murs. Les panneaux intérieurs 24 sont collés aux zones d'extrémités correspondantes des murs latéraux externes 22. Un tel collage est classique. Le processus de conformation du plateau 12 peut être effectué en utilisant une machine classique de conformation.

De manière générale, en correspondance de chaque paroi transversale pleine 12T du plateau, chacun des dispositifs de renfort 13 est pourvu d'une part d'un pan 30 s'étendant à angle droit par rapport à la paroi transversale 12T correspondante en constituant le trottoir correspondant et d'autre part de deux pans pliés de rattachement du pan de trottoir 30 au sein du dispositif conteneur en stabilisant ce trottoir horizontalement au niveau de la tranche supérieure horizontale 28. Ces pans pliés comprennent un pan intermédiaire 37 s'étendant sous le trottoir et un pan de fixation 39 s'étendant verticalement à partir du pan intermédiaire en étant stable relativement à la paroi transversale correspondante.

Dans le premier mode de réalisation tel que représenté de la figure 1 à la figure 6, les deux dispositifs de renfort 13 sont des pièces en carton qui sont rapportées dans le plateau. Chaque dispositif de renfort 13 destiné à être rapporté dans le plateau 12 présente d'une part un pan principal 33 et d'autre part, raccordé en haut du pan principal, le trottoir 30 qui est constitué par un pan replié à angle droit par rapport au pan principal.

Chaque dispositif de renfort 13 rapporté comprend une échancrure 35 aménagée pour la réception, quand les dispositifs conteneurs 10 sont empilés, du tenon de gerbage 16 correspondant qui appartient au dispositif conteneur 10 adjacent au-dessous du dispositif de renfort 13 considéré. Ce tenon 16, en coopérant par engagement dans l'échancrure 35 et dans l'encoche 18 correspondante du plateau permet le calage des dispositifs conteneurs gerbés.

Chaque dispositif de renfort 13 a ses organes de rattachement qui, de manière additionnelle au rattachement avec le pan principal 33, permettent la fixation du trottoir au sein du dispositif conteneur en fixant le trottoir horizontalement. Les organes de rattachement permettent de bloquer les pans de trottoir 30 en position horizontale relativement au reste du dispositif conteneur, afin d'éviter l'affaissement des trottoirs lorsque ces dispositifs sont empilés.

Ces organes de rattachement additionnel sont sur le même principe général pour les différents modes de réalisation.

Dans le premier mode de réalisation illustré de la figure 1 à la figure 6, chaque dispositif de renfort 13 rapporté comprend, dans ses organes de rattachement, les deux pans pliés de rattachement du pan de trottoir. Dans ces deux pans, d'une part le pan intermédiaire 37 est destiné à s'étendre sous le trottoir 30 et d'autre part le pan de fixation 39 est destiné à s'étendre vers le bas à partir du pan intermédiaire 37 en étant fixé à la face interne du pan principal 33. Quand le dispositif de renfort 13 est dans le plateau 12, le pan intermédiaire 37 s'étend incliné sous le pan de trottoir 30 en étant orienté, depuis une extrémité libre du pan de trottoir côté intérieur du plateau, d'une part vers le pan principal 33 correspondant et d'autre part vers le fond 12D du plateau.

Le fonctionnement du dispositif conteneur 10 conforme au premier mode de réalisation ressort déjà en partie de la description qui précède et va maintenant être détaillé.

En première phase d'exemple de montage, comme représenté à la figure 3, les dispositifs de renfort 13 sont positionnés en approche pour leur assemblage au plateau 12. Les dispositifs de renfort 13 sont présentés verticalement, au-dessus et sensiblement dans les plans parallèles aux parois transversales 12T. Les dispositifs de renfort 13 sont alors prêts à être descendus verticalement en direction de la paroi de fond 12D du plateau.

En deuxième phase d'exemple de montage, comme représenté à la figure 4, en début de leur assemblage au plateau, les dispositifs de renfort 13 sont positionnés à insertion dans le plateau 12. Ils sont descendus sensiblement parallèlement à la paroi transversale 12T correspondante puis rapprochés par translation horizontale combinée le cas échéant à un pivotement autour d'un axe horizontal pour collage à la face interne de leur paroi transversale. Ainsi, chaque dispositif de renfort 13 est rapporté dans le plateau 12 en ayant son pan principal 33 qui s'étend au regard de l'ensemble de la paroi transversale 12T correspondante du plateau, à partir du fond 12D du plateau et jusqu'à la tranche supérieure 28 du plateau. Avantageusement, les mouvements d'insertion sont relativement simples et permettent une mécanisation via une machine qui peut alors être de conception robuste car peu complexe dans son architecture et de fabrication économique.

En troisième phase d'exemple de montage, le haut des dispositifs de renfort est transformé. Les dispositifs de renfort sont repliés à conformation en direction de l'intérieur du plateau.

La figure 5 montre le début du pliage permettant la conformation des trottoirs 30. Ce pliage se fait suivant des pivotements d'axes transversaux et horizontaux. Le trottoir 30 est pivoté relativement à l'extrémité supérieure du pan principal 33, pour venir à une orientation horizontale. Le pan intermédiaire 37 est pivoté par rapport à l'extrémité libre du pan de trottoir 30, à l'opposé du pan principal, pour être orienté de manière inclinée sous le trottoir. Le pan de fixation 39 est pivoté par rapport à l'extrémité libre du pan intermédiaire 37, à l'opposé du trottoir 30, pour être orienté verticalement sous ledit trottoir en étant dirigé vers le bas et positionné contre le pan principal 33 avec collage.

Ainsi, comme représenté à la figure 6, l'assemblage du plateau 12 et des dispositifs de renfort 13 est finalisé. En récapitulant, le pan de trottoir 30 est replié à angle droit en étant horizontal et dirigé vers l'intérieur du plateau. Le pan de trottoir 30 est en porte à faux à distance du fond 12D, en affleurement horizontal avec à la tranche supérieure 28 des coins correspondants du plateau.

En continuant de récapituler, le pan intermédiaire 37 s'étend sous le trottoir 30 et le pan de fixation 39 s'étend vers le bas à partir du pan intermédiaire 37 en étant fixé à la face interne du pan principal. Le pan intermédiaire 37 est incliné sous le pan de trottoir en étant orienté, depuis une extrémité libre du pan de trottoir côté intérieur du plateau, d'une part vers le pan principal correspondant et d'autre part vers le fond du plateau. Il sert ainsi de jambe de force pour que le trottoir soit rigidifié sur toute sa longueur et garde son orientation horizontale. Le pan de fixation 39 stabilise l'ensemble en position. Pour économiser de la matière, le pan de fixation est de hauteur réduite comme représenté aux figures, le collage permettant une bonne solidité d'assemblage même si le bas du pan de fixation 39 ne vient pas appuyer sur le fond du plateau.

Divers avantages peuvent ressortir de la solution de renforcement du plateau utilisant le dispositif de renfort 13 avec son trottoir 30 résistant à l'écrasement vertical. Les trottoirs 30 sont stabilisés en permettant une bonne résistance lors de l'empilement des dispositifs conteneurs.

En outre, avec les dispositifs de renfort 13 qui sont rapportés, les pans principaux 33 apportent une amélioration de la résistance à la compression verticale du dispositif conteneur, en doublant les parois transversales du plateau.

Avantageusement, les dispersions dimensionnelles du plateau comme du dispositif de renfort sont faciles à gérer pour disposer d'un dispositif conteneur empilable qui soit solide et aisé à assembler. De plus, la géométrie du dispositif de renfort favorise l'absence de perte de matière car les chutes sont minimisées.

Avantageusement, la géométrie du dispositif de renfort intégrant un trottoir permet que ce trottoir prenne peu de place à l'intérieur du plateau. En effet ce trottoir est solide sans être trop volumineux et sans être complexe à maintenir solidement dans le plateau.

Avantageusement, chaque dispositif de renfort rapporté 13 peut avoir une épaisseur différente de l'épaisseur du plateau 12 le recevant. Ainsi, pour disposer d'un dispositif conteneur ayant de bonnes caractéristiques de résistance à la compression verticale, il est possible d'utiliser un plateau de base ayant un carton par exemple relativement fin et des cannelures simples et de choisir d'utiliser un dispositif de renfort rapporté 13 qui soit plus épais et par exemple pourvu de cannelures doubles.

Avantageusement, les dispositifs de renfort 13 ne perturbent pas la bonne utilisation des tenons 16 de calage de gerbage.

Le dispositif conteneur peut être conformé en utilisant d'une part une machine de conformation standard pour le plateau et d'autre part une machine de conformation spécifique pour le dispositif de renfort rapporté. Une même machine peut être ajoutée pour conformer le renfort rapporté et l'assembler dans le plateau.

En variante d'assemblage, le dispositif de renfort rapporté peut avoir son trottoir qui est conformé préalablement à l'assemblage au plateau. Le dispositif de renfort rapporté peut être assemblé à la paroi transversale correspondante du plateau avant que le plateau ne soit conformé, cette conformation du plateau étant effectuée quand les dispositifs de renfort sont déjà ajoutés sur le flan à conformer.

L'assemblage des dispositifs de renfort dans le plateau peut être réalisé de manière assez flexible, sachant que le plateau peut être de type standard. Par exemple, le pan principal de chaque dispositif de renfort peut être descendu sensiblement verticalement, plus ou moins en parallèle de la paroi transversale correspondante du plateau puis, lorsque le bas du pan principal est à l'approche du fond ou le touche, le dispositif de renfort peut être plaqué latéralement contre la paroi transversale avec collage.

La mécanisation de l'assemblage peut être modulaire, en conservant par exemple une machine de conformation du plateau existante pour plateau standard. Cette mécanisation peut être peu complexe du fait de mouvements simples d'assemblage du dispositif de renfort dans le plateau.

Dans la variante du premier mode de réalisation tel que représenté de la figure 7 à la figure 11, chaque dispositif de renfort rapporté 13 comprend, en addition à la configuration décrite précédemment, deux languettes latérales 43 qui sont raccordées verticalement aux extrémités libres latérales du pan principal 33. Chaque languette 43 est contre une face intérieure des parois longitudinales du plateau. Une pliure verticale 46 est présente à l'intersection du pan principal 33 et de chaque languette latérale. Les deux languettes latérales 43 s'étendent verticalement à partir du fond 12D du plateau 12 et jusqu'à la tranche supérieure 28 du plateau.

En première phase d'exemple de montage, comme représenté à la figure 8, les dispositifs de renfort 13 sont positionnés en approche pour leur assemblage au plateau 12, après pliage des languettes latérales 43 perpendiculairement à leur pan principal adjacent. Les dispositifs de renfort 13 sont présentés verticalement, au-dessus et sensiblement dans les plans parallèles aux parois transversales 12T en ayant les languettes 43 côté intérieur du plateau. Les dispositifs de renfort 13 sont alors prêts à être descendus verticalement en direction de la paroi de fond 12D du plateau, les languettes latérales 43 glissant alors contre les faces intérieures des panneaux intérieurs 24 appartenant aux parois longitudinales 12L du plateau.

Le reste des opérations d'assemblage s'effectue sur le même principe que décrit auparavant.

En deuxième phase de montage, en début de leur assemblage au plateau, les dispositifs de renfort 13 sont positionnés à insertion dans le plateau 12. Ils sont descendus sensiblement parallèlement à la paroi transversale 12T correspondante puis, quand le bas des pans principaux est proche du fond 12D, les dispositifs de renfort sont rapprochés avec translation horizontale combinée le cas échéant à un pivotement autour d'un axe horizontal pour collage à la face interne de leur paroi transversale. Sur le même principe que précédemment expliqué, chaque dispositif de renfort 13 est rapporté dans le plateau 12 en ayant son pan principal 33 qui s'étend au regard de l'ensemble de la paroi transversale 12T correspondante du plateau.

La figure 9 correspond à la figure 4 et montre lesdits renforts 13 à ce début de l'assemblage au plateau. Avantageusement, les mouvements d'insertion sont encore relativement simples. Les languettes latérales 43 triplent l'épaisseur des zones d'extrémités aux coins du dispositif conteneur.

Les languettes latérales 43 peuvent être collées sur les parois longitudinales. Si l'encollage des languettes est antérieur à l'insertion du dispositif de renfort 13 dans le plateau 12, la descente dudit renfort est effectuée avec les languettes 43 resserrées vers leur pan principal. Si l'encollage des languettes est postérieur à l'insertion du dispositif renfort 13 dans le plateau 12, pendant l'encollage, les languettes 43 sont resserrées vers leur pan principal en pivotant dans le plateau suivant la pliure 46. Le collage des languettes 43 est effectué avant rabattement des trottoirs 30 vers leur position horizontale de travail.

En troisième phase d'exemple de montage, les dispositifs de renfort 13 ont leur haut qui est replié à conformation en direction de l'intérieur du plateau. La figure 10 correspond à la figure 5 et montre le début du pliage permettant la conformation des trottoirs 30. Le pliage se fait suivant les mêmes pivotements d'axes transversaux et horizontaux que ceux décrits auparavant. Le trottoir 30 est pivoté pour venir à une orientation horizontale. Le pan intermédiaire 37 est pivoté par rapport à l'extrémité libre du pan de trottoir 30, pour finir par être incliné sous le trottoir, en passant entre les languettes latérales 43. Le pan de fixation 39 est pivoté par rapport à l'extrémité libre du pan intermédiaire 37, en passant entre les languettes latérales 43 pour finir par être orienté verticalement sous ledit trottoir en étant dirigé vers le bas et positionné contre le pan principal 33 avec collage.

Ainsi, comme le montre la figure 11, l'assemblage du plateau 12 et des dispositifs de renfort 13 est finalisé. En récapitulant, le pan de trottoir 30 est replié à angle droit en étant horizontal et dirigé vers l'intérieur du plateau. Le pan de trottoir 30 est en porte à faux à distance du fond 12D, en affleurement horizontal avec d'une part la face supérieure des languettes latérales 43 et d'autre part la tranche supérieure 28 des coins correspondants du plateau.

Un deuxième mode de réalisation de dispositif conteneur 10 est représenté de la figure 12 à la figure 15, ce dispositif conteneur étant différent du premier mode de réalisation sur quelques caractéristiques. Les dispositifs de renfort 13 sont différents en ayant des pans de trottoir intégrés avec le reste du plateau, sans être rapportés.

Ainsi, suivant ce deuxième mode de réalisation, le pan de trottoir 30 est directement raccordé à la paroi transversale 12T correspondante en étant dans la continuité de matière de cette paroi transversale et replié perpendiculairement par rapport à cette paroi transversale. Le pan de fixation 39 est fixé à la face interne de la paroi transversale 12T correspondante.

Pour le deuxième mode de réalisation du dispositif conteneur, les opérations de montage pour l'assemblage des dispositifs de renfort 13 dans le plateau 12 diffèrent peu des opérations décrites en relation avec le premier mode de réalisation. Les différences sont décrites ci-dessous.

En tout début de montage, comme représenté à la figure 13, il s'agit de conformer les parois longitudinales et les parois transversales, ces dernières embarquant leur pan de trottoir 30, leur pan intermédiaire 37 et leur pan de fixation 39.

La figure 14 correspond à la figure 5 et à la figure 10 pour replier à conformation le pan de trottoir 30 par pivotement le long de l'arrête supérieure de la paroi transversale 12T correspondante. Le pan intermédiaire 37 et le pan de fixation 39 sont aussi repliés par pivotement suivant des axes horizontaux de pliage.

Comme représenté à la figure 15, les pans de trottoir 30 sont rabattus pour être à l'horizontal du côté de l'intérieur du plateau. Le pan intermédiaire 37 est incliné sous le pan de trottoir 30, comme dans les cas expliqués précédemment. Le pan de fixation 39 est collé sur la face intérieure de la paroi transversale 12T correspondante, en s'étendant vers le bas, en direction du fond 12D du plateau.

En autre variante représentée à la figure 16, par rapport au premier mode de réalisation, le pan de fixation 39 est encore collé sur la face intérieure du pan principal 33, mais il s'étend vers le haut, sous la racine du pan de trottoir.

Dans cette variante, le pan de trottoir 30, le pan intermédiaire 37 et le pan de fixation 39 sont repliés à conformation avant que les parois transversales et les parois longitudinales ne soient repliées à conformation.

En variante non représentée sur la base du deuxième mode de réalisation, le pan de trottoir 30, le pan intermédiaire 37 et le pan de fixation 39 sont rattachés directement à la paroi transversale 12T correspondante mais le pan de fixation est replié à fixation vers le haut plutôt que vers le bas.

Plus généralement, les murs latéraux externes peuvent avoir un sommet horizontal, situé au-dessous du niveau du haut des panneaux intérieurs participant à la détermination de la tranche supérieure du plateau.

Les avantages de solidité et de facilité de mise en oeuvre du dispositif conteneur sont sensiblement les mêmes pour les différents modes de réalisation.

En variante non représentée, les tenons supérieurs de calage de gerbage sont disposés différemment, par exemple en étant au nombre de deux en haut des parois transversales. Les aménagements sur les encoches et échancrures sont en concordance.

## Revendications

1. Dispositif conteneur pour fruits et légumes empilable pour former un empilement de tels dispositifs conteneurs comportant un plateau (12) ayant un fond horizontal (12D), deux parois longitudinales (12L) et deux parois transversales pleines (12T), le dispositif conteneur comprenant en outre deux trottoirs transversaux qui sont orientés horizontalement côté intérieur du plateau en déterminant, avec une tranche supérieure horizontale (28) des parois du plateau à ses coins au raccordement des parois longitudinales et transversales, un appui de gerbage pour ledit empilement desdits tels dispositifs conteneurs, et, en correspondance de chaque paroi transversale pleine (12T) du plateau, le dispositif conteneur (10) comprend un dispositif de renfort (13) pourvu d'une part d'un pan (30) s'étendant à angle droit par rapport à la paroi transversale (12T) en constituant le trottoir correspondant et d'autre part de deux pans pliés (37, 39) de rattachement du pan de trottoir (30) au sein du dispositif conteneur en stabilisant ce trottoir horizontalement au niveau de la tranche supérieure horizontale (28), ces pans pliés comprenant un pan intermédiaire (37) s'étendant sous le trottoir et un pan de fixation (39) s'étendant verticalement à partir du pan intermédiaire en étant stable relativement à la paroi transversale correspondante,
le pan intermédiaire (37) s'étendant incliné sous le pan de trottoir (30) en étant orienté, depuis une extrémité libre du pan de trottoir côté intérieur du plateau, d'une part en direction de la paroi transversale (12T) correspondante et d'autre part vers le fond (12D) du plateau pour servir de jambe de force pour le pan de trottoir,
chaque tranche supérieure des parois transversales définissant un appui de gerbage pour ledit empilement desdits tels dispositifs conteneurs, le pan de fixation (39) étant positionné contre le pan principal (33) avec collage pour un assemblage solide, la hauteur du pan de fixation étant réduite en sorte que le bas du pan de fixation (39) n'appuie pas sur le fond du plateau pour économiser de la matière, **caractérisé en ce que** le dispositif conteneur comprend un tenon supérieur de calage de gerbage (16) pour ledit empilement desdits tels dispositifs conteneurs sur chacune des deux parois transversales pleines (12T), en saillie de la tranche supérieure horizontale de chaque paroi transversale et une encoche (18) au raccordement du fond et de chaque paroi transversale pour réception d'un tenon (16) correspondant.

2. Dispositif conteneur selon la revendication précédente, **caractérisé en ce que** le pan de fixation (39) s'étend verticalement vers le bas.

3. Dispositif conteneur selon l'une quelconque des revendications 1 à 2, **caractérisé en ce que** le pan de trottoir (30) est raccordé à la paroi transversale (12T) correspondante en étant dans la continuité de matière de cette paroi transversale et replié perpendiculairement par rapport à cette paroi transversale.

4. Dispositif conteneur selon la revendication précédente, **caractérisé en ce que** le pan de fixation (39) est fixé à la face interne de la paroi transversale (12T) correspondante.

5. Dispositif conteneur selon l'une quelconque des revendications 1 à 2, **caractérisé en ce que** chaque dispositif de renfort (13) est rapporté dans le plateau (12) et présente d'une part un pan principal (33) s'étendant au regard de l'ensemble de la paroi transversale (12T) correspondante du plateau, à partir du fond (12D) du plateau et jusqu'à la tranche supérieure (28) du plateau et d'autre part son pan intermédiaire (37) qui est raccordé en haut du pan principal (33) ainsi que son pan de fixation (39) qui est fixé à la face interne du pan principal.

6. Dispositif conteneur selon la revendication précédente, **caractérisé en ce que** chaque dispositif de renfort rapporté (13) comprend deux languettes latérales (43) raccordées verticalement aux extrémités libres latérales du pan principal (33) en étant contre une face intérieure des parois longitudinales du plateau.

7. Dispositif conteneur selon la revendication précédente, **caractérisé en ce que** les deux languettes latérales (43) s'étendent verticalement à partir du fond (12D) du plateau et jusqu'à la tranche supérieure (28) du plateau.

8. Dispositif conteneur selon l'une quelconque des revendications 5 à 7, **caractérisé en ce que** chaque dispositif de renfort rapporté (13) est en carton d'épaisseur différente de l'épaisseur du plateau (12) le recevant.

## Patentansprüche

1. Stapelbare Behältervorrichtung für Obst und Gemüse zwecks Bildung eines Stapels derartiger Behältervorrichtungen, aufweisend eine Platte (12) mit einem horizontalen Boden (12D), zwei Längswänden (12L) und zwei transversalen Vollwänden (12T), wobei die Behältervorrichtung ferner zwei transversale Bahnen umfasst, die auf der Innenseite der Platte horizontal ausgerichtet sind und dabei mit einer oberen horizontalen Kante (28) der Wände der Platte an ihren Ecken am Anschluss der Längs- und transversalen Wände eine Stapelstütze für das Stapeln der derartigen Behältervorrichtungen bestimmen, und, in Übereinstimmung mit jeder transversalen Vollwand (12T) der Platte, die Behältervorrichtung (10) eine Verstärkungsvorrichtung (13) umfasst, die zum einen mit einem Streifen (30), der sich im rechten Winkel in Bezug zur transversalen Wand (12T) erstreckt und dabei die entsprechende Bahn bildet und zum anderen mit zwei gefalteten Anschlussstreifen (37, 39) des Bahnsteifens (30) innerhalb der Behältervorrichtung und dabei diese Bahn horizontal im Bereich der oberen horizontalen Kante (28) stabilisiert, ausgestattet ist, wobei diese gefalteten Streifen einen Zwischenstreifen (37) umfassen, der sich unter der Bahn erstreckt, und einen Befestigungsstreifen (39), der sich vertikal ab dem Zwischenstreifen erstreckt und dabei relativ zur entsprechenden transversalen Wand stabil ist,
wobei sich der Zwischenstreifen (37) geneigt unter dem Bahnsteifen (30) erstreckt und dabei von einem freien Ende des Bahnsteifens auf der Innenseite der Platte zum einem in Richtung der entsprechenden transversalen Wand (12T) und zum anderen in Richtung des Bodens (12D) der Platte ausgerichtet ist, um für den Bahnsteifen als Standbein zu dienen,
wobei jede obere Kante der transversalen Wände eine Stapelstütze für das Stapeln der Behältervorrichtungen definiert, wobei der Befestigungsstreifen (39) gegen den Hauptstreifen (33) für eine solide Verbindung mit Kleben positioniert ist, wobei die Höhe des Befestigungsstreifens derart reduziert ist, dass sich die Unterseite des Befestigungsstreifens (39) nicht auf dem Boden der Platte abstützt, um Material zu sparen, **dadurch gekennzeichnet, dass** die Behältervorrichtung einen oberen Stapelverkeilungszapfen (16) für den Stapel der Behältervorrichtungen auf jeder der zwei transversalen Vollwände (12T) umfasst, hervorstehend aus der oberen horizontalen Kante jeder transversalen Wand, und eine Verbindungsnut (18) des Bodens und jeder transversalen Wand zwecks Aufnahme eines entsprechenden Zapfens (16).

2. Behältervorrichtung nach vorangehendem Anspruch, **dadurch gekennzeichnet, dass** sich der Befestigungsstreifen (39) vertikal nach unten erstreckt.

3. Behältervorrichtung nach einem der Ansprüche 1 bis 2, **dadurch gekennzeichnet, dass** der Bahnsteifen (30) mit der entsprechenden transversalen Wand (12T) durch Materialkontinuität dieser transversalen Wand verbunden und senkrecht in Bezug zu dieser transversalen Wand gefaltet ist.

4. Behältervorrichtung nach vorangehendem Anspruch, **dadurch gekennzeichnet, dass** der Befestigungsstreifen (39) an der Innenfläche der entsprechenden transversalen Wand (12T) befestigt ist.

5. Behältervorrichtung nach einem der Ansprüche 1 bis 2, **dadurch gekennzeichnet, dass** jede Verstärkungsvorrichtung (13) in die Platte (12) eingesetzt ist und zum einen einen Hauptstreifen (33) darstellt, der sich gegenüber der gesamten entsprechenden transversalen Wand (12T) der Platte ab dem Boden (12D) der Platte und bis zur oberen Kante (28) der Platte erstreckt, und zum anderen ihren Zwischenstreifen (37), der oben mit dem Hauptstreifen (33) sowie seinem Befestigungsstreifen (39) verbunden ist, der an der Innenfläche des Hauptstreifens befestigt ist.

6. Behältervorrichtung nach vorangehendem Anspruch, **dadurch gekennzeichnet, dass** jede eingesetzte Verstärkungsvorrichtung (13) zwei seitliche Zungen (43) umfasst, die vertikal mit den freien seitlichen Enden des Hauptstreifens (33) verbunden sind, indem sie gegen eine Innenseite der Längswände der Platte sind.

7. Behältervorrichtung nach vorangehendem Anspruch, **dadurch gekennzeichnet, dass** sich die zwei seitlichen Zungen (43) vertikal ab dem Boden (12D) der Platte und bis zur oberen Kante (28) der Platte erstrecken.

8. Behältervorrichtung nach einem der Ansprüche 5 bis 7, **dadurch gekennzeichnet, dass** jede eingesetzte Verstärkungsvorrichtung (13) aus Karton mit einer Dicke ist, die sich von der Dicke der Platte (12) unterscheidet, die sie aufnimmt.

## Claims

1. A stackable container device for fruits and vegetables to form a stack of such container devices including a tray (12) having a horizontal bottom (12D), two longitudinal walls (12L) and two solid transverse walls (12T), the container device further comprising two transverse platforms that are oriented horizontally on the inner side of the tray while determining, with a horizontal upper edge (28) of the walls of the tray at its corners, a connection with the longitudinal and transverse walls, a stacking support for said stacking of said container devices, and, corresponding with each solid transverse wall (12T), the container device (10) comprises a reinforcing device (13) provided on the one hand with a face (30) extending at a right angle relative to the transverse wall (12T) while making up the corresponding platform, and on the other hand, two folded faces (37, 39) attaching the platform face (30) within the container device while stabilizing this platform horizontally at the horizontal upper edge (28), these folded faces comprising an intermediate face (37) extending below the platform and a fastening face (39) extending vertically from the intermediate face while being stable relative to the corresponding transverse wall,
the intermediate face (37) extending inclined below the platform face (30) while being oriented, from a free end of the platform face on the inner side of the tray, on the one hand toward the corresponding transverse wall (12T) and on the other hand toward the bottom (12D) of the tray to serve as a brace for the platform face,
each upper edge of the transverse walls defining a stacking support for said stack of said such container devices, the fastening face (39) being positioned against the primary face (33) with adhesion for a solid assembly, the height of the fastening face being reduced such that the bottom of the fastening face (39) does not bear on the bottom of the tray to save material, **characterized in that** the container device comprises an upper stacking wedge post (16) for said stacking of said such container devices on each of the two solid transverse walls (12T), protruding from the horizontal upper edge of the transverse wall, and a notch (18) of the connection of the bottom and the transverse wall to receive a corresponding post (16).

2. The container device according to the preceding claim, **characterized in that** the fastening face (39) extends vertically downward.

3. The container device according to any one of claims 1 and 2, **characterized in that** the platform face (30) is connected to the corresponding transverse wall (12T) while being in material continuity with this transverse wall and folded perpendicularly relative to this transverse wall.

4. The container device according to the preceding claim, **characterized in that** the fastening face (39) is fastened to the inner face of the corresponding transverse wall (12T).

5. The container device according to any one of claims 1 to 2, **characterized in that** each reinforcing device (13) is attached in the tray (12) and has a primary face (33) extending across from the entire corresponding transverse wall (12T) of the tray, from the bottom (12D) of the tray and up to the upper edge (28) of the tray, on the one hand, and its intermediate face (37) connected at the top of the primary face (33) as well as its fastening face (39), which is fastened to the inner surface of the primary face, on the other hand.

6. The container device according to the preceding claim, **characterized in that** each attached reinforcing device (13) comprises two side tongues (43) vertically connected to the free side ends of the primary face (33) while being against an inner face of the longitudinal walls of the tray.

7. The container device according to the preceding claim, **characterized in that** the two side tongues (43) extend vertically from the bottom (12D) of the tray and up to the upper edge (28) of the tray.

8. The container device according to any one of claims 5 to 7, **characterized in that** each attached reinforcing device (13) is made from cardboard with a thickness different from the thickness of the tray (12) receiving it.
